# EUROPÄISCHE PATENTSCHRIFT

(11) **EP 3 548 205 B1**
(45) Veröffentlichungstag und Bekanntmachung des Hinweises auf die Patenterteilung: **22.07.2020**
(21) Anmeldenummer: 17816504.9
(22) Anmeldetag: 24.11.2017
(51) Int. Cl.: B22D 11/06

(54) **RAUPENGIESSMASCHINE UND VERFAHREN ZUM HERSTELLEN EINES GIESSGUTS AUS FLÜSSIGEM METALL**
CATERPILLAR CASTING MACHINE AND METHOD FOR PRODUCING A CAST MATERIAL FROM LIQUID METAL
MACHINE DE COULÉE À CHENILLES ET PROCÉDÉ DE PRODUCTION D'UN PRODUIT COULÉ À PARTIR DE MÉTAL LIQUIDE

(30) Priorität: 29.11.2016 DE 102016223717
(43) Veröffentlichungstag der Anmeldung: 09.10.2019
(73) Patentinhaber: SMS Group GmbH, 40237 Düsseldorf (DE)
(72) Erfinder: BÖCKING, Sebastian, 57072 Siegen (DE); FICK, Guido, 57223 Kreuztal (DE)
(74) Vertreter: Kross, Ulrich
(86) Internationale Anmeldenummer: PCT/EP2017/080403
(87) Internationale Veröffentlichungsnummer: WO 2018/099829

(56) Entgegenhaltungen:
- WO-A1-2005/068108
- AT-B- 381 878

## Beschreibung

Die Erfindung betrifft eine Raupengießmaschine zum Herstellen eines Gießguts aus flüssigem Metall nach dem Oberbegriff von Anspruch 1, und ein entsprechendes Verfahren nach dem Oberbegriff von Anspruch 8.

Nach dem Stand der Technik sind insbesondere zur Herstellung von Aluminiumlegierungen Horizontal-Blockgießmaschinen bekannt, die nach Art einer umlaufenden Raupengießmaschine funktionieren. Eine solche Gießmaschine ist z.B. aus EP 1 704 005 B1 oder WO 95/27145 bekannt. Hierbei bilden die Kühlelemente der Gießmaschine auf den geraden Abschnitten bzw. Trums von gegenüberliegend zueinander angeordneten Gießraupen die Wand einer sich bewegenden Gießform. Die Gießraupen bestehen jeweils aus einer Vielzahl von endlos miteinander verbundenen Kühlblöcken, die entlang der Umlaufbahnen der Raupen transportiert werden. Zu diesem Zweck sind die Kühlblöcke auf Tragelementen montiert, welche auf Ketten aufgesetzt werden und somit wie Glieder einer Kette gelenkig miteinander verbunden sind.

Aus EP 0 873 211 B2 und WO 97/26100 sind jeweils Kühlungssysteme für eine Bandstranggießanlage bekannt, bei denen eine Mehrzahl von Düsen für eine Zufuhr von Kühlmitteln vorgesehen sind. Nachteilig bei diesen Kühlungssystemen nach dem Stand der Technik ist, dass keine gesonderten Kühlzonen vorgesehen sind und eine Kühlrate je Kokille nicht festgelegt ist. Vielmehr ist es zur Veränderung der Kühlrate erforderlich, dass ein Anlagenbediener solche Veränderungen manuell vornimmt, was auch hinsichtlich der Arbeitssicherheit problematisch ist.

WO 2005/068108 A1 zeigt eine gattungsgemäße Raupengießmaschine nach dem Oberbegriff von Anspruch 1, und ein entsprechendes Verfahren nach dem Oberbegriff von Anspruch 8.

Entsprechend liegt der Erfindung die Aufgabe zugrunde, eine Raupengießmaschine und ein entsprechendes Verfahren zum Herstellen eines Gießguts aus flüssigem Metall hinsichtlich einer Variabilität des Herstellungsprozesses zu optimieren.

Diese Aufgabe wird durch eine Raupengießmaschine mit den in Anspruch 1 angegebenen Merkmalen, und durch ein Verfahren gemäß Anspruch 8 gelöst. Vorteilhafte Weiterbildungen der Erfindung sind in den abhängigen Ansprüchen definiert.

Eine Raupengießmaschine nach der vorliegenden Erfindung dient dem Zweck, aus einem flüssigen Metall ein Gießgut herzustellen. Hierzu umfasst die Raupengießmaschine zwei Führungsschienen, mit denen zwei gegenüberliegend angeordnete endlose horizontale Umlaufbahnen gebildet werden, eine Mehrzahl von Tragelementen, die jeweils an den Führungsschienen mit daran angebrachten Kühlblöcken geführt sind, derart, dass sich eine durchgehende Kette von Tragelementen bildet, die in einer Transportrichtung entlang der Umlaufbahnen bewegt wird, wobei zwischen den Kühlblöcken, die in geraden Abschnitten der Umlaufbahnen der Führungsschienen in Gegenüberstellung gelangen, eine sich bewegende Gießform für das Gießgut ausgebildet wird, und eine Kühleinrichtung zur Kühlung der Kühlblöcke. Die Kühleinrichtung weist separate Kühlzonen mit jeweils zumindest einer Kühldüse auf, wobei die Kühlzonen entlang der Transportrichtung und/oder quer zur Transportrichtung einzeln ansteuerbar sind, um ein Öffnen bzw. Schließen der Kühldüsen einzustellen. Eine Kühlung für die Kühlblöcke ist auf eine vorbestimmte Gießbreite anpassbar, indem Kühlzonen mit deren Kühldüsen in einem Randbereich quer zur Transportrichtung angesteuert werden. Ergänzend und/oder alternativ ist eine Kühlung für die Kühlblöcke auf zumindest einen vorbestimmten Prozessparameter gebildet aus dem Metalltyp, einer vorbestimmten Metalllegierung, der Gießbreite, der Gießgeschwindigkeit oder dem Gießprofil anpassbar, indem Kühlzonen mit deren Kühldüsen entlang der Transportrichtung angesteuert werden.

In gleicher Weise sieht die vorliegende Erfindung auch ein Verfahren zum Herstellen eines Gießguts aus flüssigem Metall vor. Hierbei wird das flüssige Metall in eine sich bewegende Gießform vergossen, die zwischen Kühlblöcken, die an entlang von jeweils zwei gegenüberliegend angeordneten endlosen Umlaufbahnen in einer Transportrichtung bewegten Tragelementen angebracht sind, gebildet ist. Entlang der Transportrichtung und/oder quer zur Transportrichtung werden separate Kühlzonen mit jeweils zumindest einer Kühldüse jeweils einzeln angesteuert, um dadurch die Kühldüsen zu öffnen oder zu schließen. Im Einzelnen werden die Kühlzonen in einem Randbereich quer zur Transportrichtung angesteuert, um eine Kühlung für die Kühlblöcke auf eine vorbestimmte Gießbreite anzupassen. Und/oder werden die Kühlzonen mit deren Kühldüsen entlang der Transportrichtung angesteuert, um eine Kühlung auf einen vorbestimmten Prozessparameter gebildet aus dem Metalltyp, einer vorbestimmten Metalllegierung, der Gießbreite, der Gießgeschwindigkeit oder dem Gießprofil anzupassen.

Im Sinne der vorliegenden Erfindung ist die Transportrichtung, in der die Tragelemente mit den daran angebrachten Kühlblöcken entlang der jeweiligen Führungsschienen und der hierdurch ausgebildeten Umlaufbahnen bewegt werden, gleichbedeutend mit der Gießrichtung, in der das flüssige Metall in die sich bewegende Gießform, die zwischen den Kühlblöcken in den geraden Abschnitten der gegenüberliegenden horizontalen Umlaufbahnen gebildet wird, vergossen wird.

Durch die Mehrzahl von an den Tragelementen befestigten Kühlblöcken, die entlang der endlosen horizontalen Umlaufbahnen geführt sind, werden je eine oberen Raupe und eine untere Raupe gebildet. In den geraden Abschnitten der Trums dieser beiden Raupen, die einander gegenüberliegend verlaufen, wird die sich bewegende Gießform ausgebildet, innerhalb der ein Gießgut erzeugt wird.

Der Erfindung liegt die wesentliche Erkenntnis zugrunde, dass die Kühleinrichtung separate Kühlzonen mit jeweils zumindest einer Kühldüse aufweist, die einzeln angesteuert werden können. Hierdurch ist es möglich, eine resultierende Kühlung der Kühlblöcke und damit des in der sich bewegenden Gießform erzeugten Gießguts gezielt z.B. in Abhängigkeit von der gewählten Gießbreite und/oder des vergossenen Materialtyps einzustellen. Beispielsweise werden - ausgehend von einer Ausgangsbetriebsposition, in der alle Kühldüsen geöffnet sind - Kühldüsen in einem Randbereich quer zur Transport- bzw. Gießrichtung gezielt geschlossen, um die resultierende Kühlung auf eine schmalere Gießbreite anzupassen. Ergänzend und/oder alternativ kann vorgesehen sein, dass ausgehend von der Ausgangsbetriebsposition ausgewählte Kühlzonen und deren Kühldüsen entlang der Transport- bzw. Gießrichtung geschlossen werden, um die resultierende Kühlwirkung in Gießrichtung zu reduzieren und dadurch eine Anpassung an einen bestimmten Prozessparameter, insbesondere den Metalltyp, eine vorbestimmte Metallsorte oder Metall-Legierung, die in die sich bewegende Gießform vergossen wird, die Gießbreite, Gießgeschwindigkeit oder das Gießprofil zu erreichen.

In vorteilhafter Weiterbildung der Erfindung kann vorgesehen sein, dass die Kühleinrichtung mit ihren Kühldüsen derart angeordnet ist, dass ein durch die Kühldüsen ausgebrachtes Kühlmedium unmittelbar auf die Kühlblöcke einwirkt. Dies ist sowohl für die Kühlblöcke der oberen Raupe und/oder der unteren Raupe möglich. Beispielsweise kann eine Kühleinrichtung oberhalb eines oberen Trums der oberen Raupe und/oder unterhalb eines unteren Trums der unteren Raupe angeordnet sein, so dass ein Kühlmedium, vorzugsweise Wasser unter Druck, durch die Kühldüsen unmittelbar auf eine Oberfläche der Kühlblöcke ausgebracht bzw. gespritzt wird. Ergänzend und/oder alternativ kann zumindest eine Kühleinrichtung in einem Zwischenraum, der zwischen den Trums der oberen bzw. unteren Raupe angeordnet bzw. aufgenommen sein, wobei dann ein Kühlmedium, vorzugsweise Wasser unter Druck, durch die Kühldüsen auf eine Rückseite der Kühlblöcke gespritzt wird.

In vorteilhafter Weiterbildung der Erfindung kann vorgesehen sein, dass die Kühleinrichtung mit ihren zugehörigen Kühlzonen mehrteilig ausgebildet ist. Durch diese Mehrteiligkeit der Kühlzonen ist vorteilhaft eine Anpassung an die Kühlblöcke möglich, die bestimmungsgemäß zu kühlen sind.

In vorteilhafter Weiterbildung der Erfindung kann eine Steuerungseinrichtung vorgesehen sein, mittels der die einzelnen Kühldüsen in den jeweiligen Kühlzonen angesteuert werden können. In einem Speicher dieser Steuerungseinrichtung ist ein vorbestimmtes Kühlmodell hinterlegt bzw. abgespeichert, wobei auf Grundlage dieses Kühlmodells eine Ansteuerung der Düsen erfolgt. In dieser Weise wird eine Temperaturführung des Gießguts innerhalb der Gießform automatisch beeinflusst, wodurch sowohl die Produktqualität als auch die Wirtschaftlichkeit optimiert werden. Insbesondere erübrigt sich durch eine solche automatische Temperaturführung die Notwendigkeit einer manuellen Einstellung z.B. per Handrad, wie dies bei herkömmlichen Raupengießmaschinen noch erforderlich ist.

Eine präzise Anpassung an zumindest einen vorbestimmten Prozessparameter, insbesondere den Metalltyp, eine vorbestimmte Metalllegierung, die Gießbreite, Gießgeschwindigkeit oder das Gießprofil lässt sich nach einer vorteilhaften Weiterbildung der Erfindung auch dadurch erreichen, dass in Teilbereichen der Kühleinrichtung jede Kühldüse einzeln angesteuert wird. Dies kann mittels der vorstehend genannten Steuerungseinrichtung realisiert werden.

Fig. 5 zeigt eine Seitenansicht von zwei Führungsschienen 12, mit denen zwei gegenüberliegend angeordnete endlose horizontale Umlaufbahnen U für die Raupengießmaschine 10 gebildet werden. Hierbei sind entlang jeder Führungsschiene 12 jeweils eine Mehrzahl von Tragelementen 14 mit daran angebrachten Kühlblöcken 16 geführt, derart, dass sich eine durchgehende Kette von Tragelementen 14 bildet, die in einer Transportrichtung T entlang der Führungsschienen 16 bewegt bzw. transportiert wird. Zur Veranschaulichung der Funktionsweise der vorliegenden Erfindung sind in der Fig. 5 an den beiden Führungsschienen 12 jeweils nur zwei Tragelemente 14 mit daran angebrachten Kühlblöcken 16 gezeigt.

Fig. 5 verdeutlicht, dass zwischen den Kühlblöcken 16, die in den geraden Abschnitten der durch die Führungsschienen 12 gebildeten Umlaufbahnen U in Gegenüberstellung gelangen, eine Gießform 18 ausgebildet wird. In Anbetracht der Transportrichtung T der Tragelemente 14 entlang der Führungsschienen 12 handelt es sich bei dieser Gießform 15 um eine sich in der Transportrichtung T bewegende Gießform.

Fig. 6 zeigt eine vereinfachte Seitenansicht der erfindungsgemäßen Raupengießmaschine 10. Die Raupengießmaschine 10 weist eine obere Raupe 10.1 und eine untere Raupe 10.2 auf, die - wie vorstehend bereits erläutert - jeweils aus einer Mehrzahl von Tragelementen 14 und daran befestigten Kühlblöcken 16 gebildet sind, die entlang der durch die Führungsschienen 14 gebildeten Umlaufbahnen U in der Transportrichtung T bewegt werden. Der Antrieb der Raupen 10.1, 10.2 erfolgt jeweils über Antriebsräder 13, die eine Bewegung der Tragelemente 14 und der daran befestigten Kühlblöcke 16 um die Umlaufbahnen U sicherstellen. Mittels einer Gießdüse 19, die länglich ausgebildet ist und mit ihrem Auslauf in die Gießform 18 hineinragt, wird flüssiges Metall (z.B. Aluminium, oder eine Aluminium-Legierung) in die bewegte Gießform 18 hinein vergossen. Durch Erstarren des Metalls innerhalb der Gießform 18 wird ein Gießgut 11 erzeugt, das - im rechten Bildbereich von Fig. 6 angedeutet - stromabwärts der Raupen 10.1, 10.2 aus dem Gießspalt 18 austritt und dann einer (nicht gezeigten) Bearbeitung zugeführt wird.

Die Raupengießmaschine 10 umfasst zumindest eine Kühleinrichtung 20, mittels der z.B. die Kühlblöcke 16, die an den Tragelementen 14 befestigt sind und entlang der durch die Führungsschienen 14 ausgebildeten Umlaufbahnen U angrenzend zur Gießform 18 in der Transportrichtung T umlaufen, gekühlt werden können. Mittels geeigneter (nicht gezeigter) Halterungen sind Kühleinrichtungen 20 sowohl oberhalb des oberen Trums der oberen Raupe 10.1, als auch unterhalb des unteren Trums der unteren Raupe 10.2 angeordnet (vgl. Fig. 6). Durch diese Kühleinrichtungen 20 kann mit den zugehörigen Kühldüsen 23 z.B. Wasser unter Druck unmittelbar auf die Kühlblöcke 16 gespritzt werden, was in der Fig. 6 durch entsprechende Pfeile symbolisiert ist.

Die Kühleinrichtungen 20 sind in der Darstellung von Fig. 6 lediglich vereinfacht jeweils durch Rechtecke symbolisiert.

Die Raupengießmaschine 10 umfasst eine Steuerungseinrichtung 26 (vgl. Fig. 6), mittels der die Kühldüsen 23 einer oder mehrerer Kühleinrichtung(en) 20 geeignet angesteuert werden können, um die resultierende Kühlleistung einzustellen. Zu diesem Zweck kann die Steuerungseinrichtung 26 signaltechnisch z.B. mit einer Pumpeinrichtung verbunden sein. Diese Steuerungseinrichtung ist in der Fig. 6 lediglich symbolisch in Form eines Rechtecks dargestellt.

Über eine (nicht gezeigte) Rückführungseinrichtung ist für die Ausführungsform von Fig. 6 gewährleistet, dass das durch die Kühldüsen 23 ausgebrachte Kühlmedium, nachdem es von den Kühlblöcken 16 abgeprallt ist bzw. - bei Verwendung von Wasser - davon abgetropft ist, geeignet aufgefangen wird und in einen (nicht gezeigten) Wasserhaushalt der Raupengießmaschine 10 rückgeführt wird.

Die in Fig. 1 gezeigte Kühleinrichtung 20 kann Teil der Raupengießmaschine 10 von Fig. 6 sein, wobei in der Fig. 1 die Transportrichtung T ebenfalls durch einen Pfeil symbolisiert ist. Die Kühleinrichtung 20 weist eine Mehrzahl von separaten Kühlzonen 22 auf. Innerhalb einer Kühlzone 22 sind drei Kühldüsen 23 (vereinfacht durch Kreise symbolisiert) nebeneinander angeordnet, wobei in der Darstellung von Fig. 1, im Bildbereich rechts oben, eine Kühlzone 22 zur Veranschaulichung einzeln herausgezogen gezeigt ist.

Die Kühlzonen 22 der Kühleinrichtung 20 sind in Form einer Matrix angeordnet. Im Einzelnen sind - in der Transportrichtung T gesehen - insgesamt vier Kühlzonen 22 (mit jeweils drei nebeneinander angeordneten Kühldüsen 23) vorgesehen. Über der Breite der Gießform 18, d.h. in einer Richtung quer zur Transportrichtung T, sind bei der Ausführungsform von Fig. 1 insgesamt acht Kühlzonen 22 vorgesehen. Diesbezüglich versteht sich, dass die besagte Matrix für die Kühleinrichtung 20 auch eine von der Darstellung in Fig. 1 abweichende Anzahl an Kühlzonen 22 bzw. Kühldüsen 23 aufweisen kann.

Wie vorstehend an anderer Stelle bereits erläutert, kann für die Erfindung vorgesehen sein, dass aus den Kühldüsen 23 z.B. Wasser unter Druck auf die Kühlblöcke 16 gespritzt wird.

In der Fig. 1 ist die Kühleinrichtung 20 in einer Ausgangsbetriebsposition gezeigt, in der alle der Kühldüsen 23 geöffnet sind. Ausgehend von dieser Ausgangsbetriebsposition ist es möglich, einige dieser Kühldüsen 23 durch eine Ansteuerung mittels der Steuerungseinrichtung 26 gezielt zu schließen, was zu einer entsprechend reduzierten Kühlleistung führt und nachstehend unter Bezugnahme auf die Fig. 2 bis 4 erläutert ist.

Die Darstellung von Fig. 2 veranschaulicht, dass hier Kühldüsen in einem Randbereich R der Gießform 18 geschlossen sind, was durch eine Schraffur dieser Kühldüsen symbolisiert und durch das Bezugszeichen "23z" bezeichnet ist. Die übrigen Kühldüsen, die weiterhin offen sind und aus denen somit ein Kühlmedium ausgebracht wird, sind in der Darstellung von Fig. 2 nicht schraffiert und mit dem Bezugszeichen "23a" versehen. Wie ersichtlich, sind bei der Betriebsposition gemäß Fig. 2 die Kühldüsen 23a in einem mittigen Bereich der Gießform 18 entlang der Transportrichtung T alle geöffnet.

Dadurch, dass in Randbereichen R der Gießform 18 zugehörige Kühldüsen 23 wie erläutert gezielt geöffnet oder geschlossen werden können, kann die Kühlung für das Gießgut 11 auf unterschiedliche Gießbreiten angepasst werden, wobei eine Energieeinsparung durch eine entsprechende Pumpenregelung erzielt wird. Beispielsweise wird für schmalere Gießbreiten, wenn wie erläutert Kühldüsen 23z in den Randbereichen R der Gießform 18 geschlossen sind, weniger Wasser über der Breite der Gießform 18 benötigt. Hierbei ist es auch möglich, eine Beeinflussung des Gießprofils durch gezieltes Schalten einzelner Kühlzonen (d.h. Öffnen oder Schließen von zugehörigen Kühldüsen 23) zu erreichen. Zur Beeinflussung des Gießprofils kann es aber auch notwendig sein, randseitige Zonen der Gießform 18 weniger oder gar nicht zu kühlen, um sogenannte "kalte Schultern" gezielt zu vermeiden.

Die Fig. 3 veranschaulicht eine weitere mögliche Betriebsposition für die Kühleinrichtung 20. Hierbei sind die Kühldüsen in ausgewählten Kühlzonen 22 über der gesamten Breite der Gießform 18, d.h. quer zur Transportrichtung T, geschlossen, was durch eine Schraffur der zugehörigen Kreissymbole diese Kühldüsen symbolisiert und durch das Bezugszeichen "23z" angedeutet ist. In der Transportrichtung T gesehen werden somit durch eine Ansteuerung mittels der Steuerungseinrichtung 26 ausgewählte Kühldüsen 23z geschlossen, was in diesen Bereichen der Gießform 18 zu einer reduzierten Kühlleistung führt. Hierdurch kann die Temperatur des Gießgutes 11 und somit auch die Gießgeschwindigkeit gezielt beeinflusst werden. Anders ausgedrückt, kann durch eine solche "Querabschaltung" in Form eines Schließens von Kühldüsen 23z über der gesamten Breite der Gießform 18 quer zur Transportrichtung T der Temperaturverlauf in dem Gießgut 11 gezielt beeinflusst werden. Im Vergleich zu einer Änderung der Gießgeschwindigkeit kann durch eine solche Temperaturanpassung besser auf das Gießgut 11 bzw. das hieraus gebildete Band reagiert werden, wodurch z.B. Buckel oder Risse für das Gießgut 11 vermieden werden können.

Die in der Fig. 4 dargestellte Betriebsposition entspricht einer Kombination der Betriebspositionen von Fig. 2 und Fig. 3. Hierbei werden Kühldüsen 23z durch eine geeignete Ansteuerung mittels der Steuerungseinrichtung 26 sowohl über der Breite der Gießform 18 (d.h. quer zur Transportrichtung T) als auch entlang der Transportrichtung T geschlossen. Die verbleibenden offenen Kühldüsen sind in der Darstellung von Fig. 4 nicht schraffiert gezeigt und exemplarisch mit dem Bezugszeichen "23a" versehen.

Durch die vorstehend erläuterte Ansteuerung der Kühlzonen 22, mit der ausgewählte Kühldüsen geöffnet (23a) oder geschlossen (23z) werden, kann in den zugeordneten Bereichen der Gießform 18 entlang der Transportrichtung T und/oder quer dazu eine gezielte Kühlleistung eingestellt werden.

Eine vorteilhafte Automatisierung des Herstellungsprozesses kann dadurch erreicht werden, dass in einem Speicher der Steuerungseinrichtung 26 ein Kühlmodell hinterlegt ist. Auf Grundlage dieses Modells kann die Temperaturführung und das Profil des erzeugten Gießguts 11 beeinflusst werden.

### Bezugszeichenliste

- 10: Raupengießmaschine
- 10.1: obere Raupe
- 10.2: untere Raupe
- 11: Gießgut
- 12: Führungsschienen
- 13: Antriebsrad
- 14: Tragelement
- 16: Kühlblock
- 18: Gießform
- 19: Gießdüse
- 20: Kühleinrichtung
- 22: Kühlzone
- 23: Kühldüsen
- 23a: geöffnete Kühldüsen
- 23z: geschlossene Kühldüsen
- 24: Zwischenraum
- 25: Zwischenraum
- 26: Steuerungseinrichtung
- R: Randbereich
- T: Transportrichtung/Gießrichtung
- U: Umlaufbahn

## Patentansprüche

1. Raupengießmaschine (10) zum Herstellen eines Gießguts (11) aus flüssigem Metall, umfassend
zwei Führungsschienen (12), mit denen zwei gegenüberliegend angeordnete endlose horizontale Umlaufbahnen (U) gebildet werden;
eine Mehrzahl von Tragelementen (14), die jeweils an den Führungsschienen (12) mit daran angebrachten Kühlblöcken (16) geführt sind, derart, dass sich eine durchgehende Kette von Tragelementen (14) bildet, die in einer Transportrichtung (T) entlang der Umlaufbahnen (U) bewegt werden, wobei zwischen den Kühlblöcken (16), die in geraden Abschnitten der Umlaufbahnen (U) der Führungsschienen (12) in Gegenüberstellung gelangen, eine sich bewegende Gießform (18) für das Gießgut (11) ausgebildet wird, und
eine Kühleinrichtung (20),
**dadurch gekennzeichnet,**
**dass** die Kühleinrichtung (20) separate Kühlzonen (22) mit jeweils zumindest einer Kühldüse (23) aufweist, wobei die Kühlzonen (22) entlang der Transportrichtung (T) und/oder quer zur Transportrichtung (T) einzeln ansteuerbar sind, um ein Öffnen bzw. Schließen der Kühldüsen (23) einzustellen, wobei eine Kühlung für die Kühlblöcke (16) auf eine vorbestimmte Gießbreite anpassbar ist, indem Kühlzonen (22) mit deren Kühldüsen (23) in einem Randbereich (R) quer zur Transportrichtung (T) angesteuert werden, und/oder wobei eine Kühlung für die Kühlblöcke (16) auf zumindest einen vorbestimmten Prozessparameter gebildet aus dem Metalltyp, einer vorbestimmten Metalllegierung, der Gießbreite, der Gießgeschwindigkeit oder dem Gießprofil anpassbar ist, indem Kühlzonen (22) mit deren Kühldüsen (23) entlang der Transportrichtung (T) angesteuert werden.

2. Raupengießmaschine (10) nach Anspruch 1, **dadurch gekennzeichnet, dass** die Kühlzonen (22) der Kühleinrichtung (20) derart angeordnet sind, dass ein durch die Kühldüsen (23) ausgebrachtes Kühlmedium auf die Kühlblöcke (16) einwirkt.

3. Raupengießmaschine (10) nach Anspruch 2, **dadurch gekennzeichnet, dass** die Kühldüsen (23) der separaten Kühlzonen (22) auf die Kühlblöcke (16) einer oberen Raupe (10.1) gerichtet sind.

4. Raupengießmaschine (10) nach Anspruch 3, **dadurch gekennzeichnet, dass** zumindest eine Kühleinrichtung (20) oberhalb eines oberen Trums der oberen Raupe (10.1) angeordnet ist, wobei ein Kühlmedium durch die Kühldüsen (23) von oben auf die Kühlblöcke (16) ausbringbar ist.

5. Raupengießmaschine (10) nach einem der Ansprüche 2 bis 4, **dadurch gekennzeichnet, dass** die Kühldüsen (23) auf die Kühlblöcke (16) einer unteren Raupe (10.2) gerichtet sind.

6. Raupengießmaschine (10) nach Anspruch 5, **dadurch gekennzeichnet, dass** zumindest eine Kühleinrichtung (20) unterhalb eines unteren Trums der unteren Raupe (10.2) angeordnet ist, wobei ein Kühlmedium durch die Kühldüsen (23) von unten auf die Kühlblöcke (16) ausbringbar ist.

7. Raupengießmaschine (10) nach einem der vorhergehenden Ansprüche, **gekennzeichnet durch** eine Steuerungseinrichtung (26), mittels der die einzelnen Kühldüsen (23) in den jeweiligen Kühlzonen (22) ansteuerbar sind, wobei die Steuerungseinrichtung (26) einen Speicher umfasst, in dem ein vorbestimmtes Kühlmodell abgespeichert ist, wobei auf Grundlage dieses Kühlmodells eine Ansteuerung der Kühldüsen (23) erfolgt.

8. Verfahren zum Herstellen eines Gießguts (11) aus flüssigem Metall, bei dem das flüssige Metall in eine sich bewegende Gießform (18) vergossen wird, die zwischen Kühlblöcken (16), die an entlang von jeweils zwei gegenüberliegend angeordneten endlosen Umlaufbahnen (U) in einer Transportrichtung (T) bewegten Tragelementen (14) angebracht sind, gebildet ist,
**dadurch gekennzeichnet,**
**dass** entlang der Transportrichtung (T) und/oder quer zur Transportrichtung (T) eine Kühleinrichtung (20) mit separaten Kühlzonen (22) und darin jeweils zumindest eine Kühldüse (23) vorgesehen ist, die jeweils einzeln angesteuert werden, um dadurch die zumindest eine Kühldüse (23) zu öffnen oder zu schließen, wobei die Kühlzonen (22) in einem Randbereich (R) quer zur Transportrichtung (T) angesteuert werden, um eine Kühlung für die Kühlblöcke (16) auf eine vorbestimmte Gießbreite anzupassen, und/oder wobei die Kühlzonen (22) mit deren Kühldüsen (22) entlang der Transportrichtung (T) angesteuert werden, um eine Kühlung auf einen vorbestimmten Prozessparameter gebildet aus dem Metalltyp, einer vorbestimmten Metalllegierung, der Gießbreite, der Gießgeschwindigkeit oder dem Gießprofil anzupassen.

9. Verfahren nach Anspruch 8, **dadurch gekennzeichnet, dass** eine Steuerungseinrichtung (26) vorgesehen ist, mittels der die einzelnen Kühldüsen (23) in den jeweiligen Kühlzonen (22) angesteuert werden, wobei die Steuerungseinrichtung (26) einen Speicher umfasst, in dem ein vorbestimmtes Kühlmodell abgespeichert ist, wobei auf Grundlage dieses Kühlmodells eine Ansteuerung der Kühldüsen (23) und somit eine Temperaturführung des Gießguts (11) innerhalb der Gießform (18) automatisch beeinflusst wird.

## Claims

1. Caterpillar casting machine (10) for producing a cast material (11) from liquid metal, comprising
two guide rails (12) by which two oppositely arranged endless horizontal circulation tracks (U) are formed;
a plurality of support elements (14), which, with cooling blocks (16) mounted thereon, are each so guided on the guide rails (12) that a continuous chain of support elements (14) moved in a transport direction (T) along the circulation tracks (U) is formed, wherein a moving casting mould (18) for the cast material (11) is constructed between the cooling blocks (16) which come into juxtaposition in straight sections of the circulation tracks (U) of the guide rails (12), and
a cooling device (20),
**characterised in that**
the cooling device (20) has separate cooling zones (22) each with at least one cooling nozzle (23), wherein the cooling zones (22) are individually activatable along the transport direction (T) and/or transversely to the transport direction (T) so as to set an opening or closing of the cooling nozzles (23), wherein cooling for the cooling blocks (16) is adaptable to a predetermined casting width **in that** cooling zones (22) with the cooling nozzles (23) thereof are activated in an edge region (R) transversely to the transport direction (T) and/or wherein cooling for the cooling blocks (16) is adaptable to at least one predetermined process parameter formed by the metal type, a predetermined metal alloy, the casting width, the casting speed or the casting profile **in that** cooling zones (22) with the cooling nozzles (23) thereof are activated along the transport direction (T).

2. Caterpillar casting machine (10) according to claim 1, **characterised in that** the cooling zones (22) of the cooling device (20) are so arranged that a cooling medium issued by the cooling nozzles (23) acts on the cooling blocks (16).

3. Caterpillar casting machine (10) according to claim 2, **characterised in that** the cooling nozzles (23) of the separate cooling zones (22) are directed onto the cooling blocks (16) of an upper caterpillar (10.1).

4. Caterpillar casting machine (10) according to claim 3, **characterised in that** at least one cooling device (20) is arranged above an upper run of the upper caterpillar (10.2), wherein a cooling medium can be issued by the cooling nozzles (23) from above onto the cooling blocks (16).

5. Caterpillar casting machine (10) according to any one of claims 2 to 4, **characterised in that** the cooling nozzles (23) are directed onto the cooling blocks (16) of a lower caterpillar (10.2).

6. Caterpillar casting machine (10) according to claim 5, **characterised in that** at least one cooling device (20) is arranged below a lower run of the lower caterpillar (10.2), wherein a cooling medium can be issued by the cooling nozzles (23) from below onto the cooling blocks (16).

7. Caterpillar casting machine (10) according to any one of the preceding claims, **characterised by** a control device (26) by means of which the individual cooling nozzles (23) in the respective cooling zones (22) are activatable, wherein the control device (26) comprises a memory in which a predetermined cooling model is stored and wherein activation of cooling nozzles (23) is carried out on the basis of this cooling model.

8. Method of producing cast material (11) of liquid metal, in which the liquid metal is cast in a moving casting mould (18), which is formed between cooling blocks (16) which are mounted on support elements (14) moved along two respective oppositely arranged endless circulation tracks (U) in a transport direction (T),
**characterised in that**
a cooling device (20) with separate cooling zones (22) and at least one respective cooling nozzle (23) therein is provided along the transport direction (T) and/or transversely to the transport direction (T), each cooling nozzle being individually activated in order to thereby open or close at least one cooling nozzle (23), wherein the cooling zones (22) are activated in an edge region (R) transversely to the transport direction (T) so as to adapt cooling for the cooling blocks (16) to a predetermined casting width and/or wherein the cooling zones (22) with the cooling nozzles (22) thereof along the transport direction (T) are activated in order to adapt cooling to a predetermined process parameter formed by the metal type, a predetermined metal alloy, the casting width, the casting speed or the casting profile.

9. Method according to claim 8, **characterised in that** a control device (26) is provided, by means of which the individual cooling nozzles (23) in the respective cooling zones (22) are activated, wherein the control device (26) comprises a memory in which a predetermined cooling model is stored, and wherein activation of the cooling nozzles (23) and thus temperature management of the cast material (11) within the casting mould (18) is automatically influenced on the basis of this cooling model.

## Revendications

1. Machine de coulée (10) du type à chenilles pour la fabrication d'un produit de coulée (11) à partir d'un métal liquide, comprenant :
deux rails de guidage (12) avec lesquels on forme deux voies de circulation horizontales sans fin (U) disposées à l'opposé l'une de l'autre ;
une multitude d'éléments de support (14) qui sont guidés de manière respective contre les rails de guidage (12), sur lesquels sont appliqués des blocs de refroidissement (16), d'une manière telle qu'ils forment une chaîne continue d'éléments de support (14) qui se déplacent dans une direction de transport (T) le long des voies de circulation (U) ; dans laquelle, entre les blocs de refroidissement (16), qui sont placés dans des positions opposées dans des tronçons rectilignes des voies de circulation (U) des rails de guidage (12), on forme une lingotière mobile (18) pour le produit de coulée (11) ; et
un mécanisme de refroidissement (20) ;
**caractérisée**
**en ce que** le mécanisme de refroidissement (20) présente des zones de refroidissement séparées (22) comprenant à chaque fois au moins une buse de refroidissement (23); dans laquelle les zones de refroidissement (22) peuvent être entraînées de manière individuelle dans la direction de transport (T) et/ou dans une direction transversale par rapport à la direction de transport (T) dans le but de régler une ouverture, respectivement une fermeture des buses de refroidissement (23) ; dans laquelle un refroidissement pour les blocs de refroidissement (16) peut être adapté à une largeur de coulée prédéfinie, par l'intermédiaire d'un entraînement de zones de refroidissement (22) avec leurs buses de refroidissement (23) dans une zone marginale (R) dans une direction transversale par rapport à la direction de transport (T); et/ou dans laquelle un refroidissement pour les blocs de refroidissement (16) peut être adapté à au moins un paramètre opératoire prédéfini constitué par le type de métal, un alliage métallique prédéfini, la largeur de coulée, la vitesse de coulée ou le profil de coulée, par l'intermédiaire d'un entraînement de zones de refroidissement (22) avec leurs buses de refroidissement (23) dans la direction de transport (T).

2. Machine de coulée (10) du type à chenilles selon la revendication 1, **caractérisée en ce que** les zones de refroidissement (22) du mécanisme de refroidissement (20) sont disposées d'une manière telle qu'un milieu de refroidissement distribué par l'intermédiaire des buses de refroidissement (23) agit sur les blocs de refroidissement (16).

3. Machine de coulée (10) du type à chenilles selon la revendication 2, **caractérisée en ce que** les buses de refroidissement (23) des zones de refroidissement séparées (22) sont orientées sur les blocs de refroidissement (16) d'une chenille supérieure (10.1).

4. Machine de coulée (10) du type à chenilles selon la revendication 3, **caractérisée en ce qu'**au moins un mécanisme de refroidissement (20) est disposé au-dessus d'un brin supérieur de la chenille supérieure (10.1) ; dans laquelle un milieu de refroidissement peut être distribué par l'intermédiaire des buses de refroidissement (23) à partir du haut sur les blocs de refroidissement (16).

5. Machine de coulée (10) du type à chenilles selon l'une quelconque des revendications 2 à 4, **caractérisée en ce que** les buses de refroidissement (23) sont orientées sur les blocs de refroidissement (16) d'une chenille inférieure (10.2).

6. Machine de coulée (10) du type à chenilles selon la revendication 5, **caractérisée en ce qu'**au moins un mécanisme de refroidissement (20) est disposé en dessous d'un brin inférieur de la chenille inférieure (10.2) ; dans laquelle un milieu de refroidissement peut être distribué par l'intermédiaire des buses de refroidissement (23) à partir du bas sur les blocs de refroidissement (16).

7. Machine de coulée (10) du type à chenilles selon l'une quelconque des revendications précédentes, **caractérisée par** un mécanisme de commande (26) au moyen duquel les buses de refroidissement individuelles (23) peuvent être entraînées dans les zones de refroidissement respectives (22) ; dans laquelle le mécanisme de commande (26) comprend une mémoire dans laquelle un modèle de refroidissement prédéfini est mis en mémoire ; dans laquelle une commande des buses de refroidissement (23) a lieu sur la base de ce modèle de refroidissement.

8. Procédé pour la fabrication d'un produit de coulée (11) à partir d'un métal liquide, dans lequel le métal liquide est versé dans une lingotière mobile (18) qui est formée entre des blocs de refroidissement (16) qui sont appliqués sur des éléments de transport (14) qui se déplacent dans une direction de transport (T) le long de deux voies de circulation sans fin (U) disposées à l'opposé l'une de l'autre ;
**caractérisé**
**en ce que** l'on prévoit, dans la direction de transport (T) et/ou dans une direction transversale par rapport à la direction de transport (T), un mécanisme de refroidissement (20) comprenant des zones de refroidissement séparées (22) et dans lesquelles on prévoit à chaque fois au moins une buse refroidissement (23), les zones en question étant commandées respectivement de manière individuelle pour de cette manière ouvrir ou fermer ladite au moins une buse de refroidissement (23) ; dans lequel les zones de refroidissement (22) sont commandées dans une zone marginale (R) dans une direction transversale par rapport à la direction de transport (T) afin d'adapter un refroidissement pour les blocs de refroidissement (16) à une largeur de coulée prédéfinie ; et/ou dans lequel les zones de refroidissement (22) avec leurs buses de refroidissement (22) sont commandées dans la direction de transport (T) afin d'adapter un refroidissement à un paramètre opératoire prédéfini constitué par le type de métal, un alliage métallique prédéfini, la largeur de coulée, la vitesse de coulée ou le profil de coulée.

9. Procédé selon la revendication 8, **caractérisé en ce que** l'on prévoit un mécanisme de commande (26) au moyen duquel on commande les buses de refroidissement individuelles (23) dans les zones de refroidissement respectives (22) ; dans lequel le mécanisme de commande (26) comprend une mémoire dans laquelle on met en mémoire un modèle de refroidissement prédéfini ; dans lequel, sur la base de ce modèle de refroidissement, une commande des buses de refroidissement (23) et par conséquent un guidage de la température du produit de coulée (11) à l'intérieur de la lingotière (18) sont influencés de manière automatique.
